# EUROPÄISCHE PATENTSCHRIFT

(11) **EP 2 742 568 B1**
(45) Veröffentlichungstag und Bekanntmachung des Hinweises auf die Patenterteilung: **06.04.2016**
(21) Anmeldenummer: 12758414.2
(22) Anmeldetag: 08.08.2012
(51) Int. Cl.: H01R 39/41, H01R 39/40

(54) **BÜRSTENBREMSE**
BRUSH BRAKE
FREIN DE BROSSE

(30) Priorität: 08.08.2011 DE 102011109679
(43) Veröffentlichungstag der Anmeldung: 18.06.2014
(73) Patentinhaber: Schunk Italia S.r.l., 20013 Magenta (MI) (IT)
(72) Erfinder: MARINELLI, Ivano, I-20013 Magenta (IT); RINN, Thomas, I-20010 Marcallo con Casone (IT)
(74) Vertreter: advotec.
(86) Internationale Anmeldenummer: PCT/EP2012/065544
(87) Internationale Veröffentlichungsnummer: WO 2013/021016

(56) Entgegenhaltungen:
- EP-A2- 1 251 604
- DE-A1-102005 058 833
- DE-A1-102009 034 884
- US-A- 3 656 018

## Beschreibung

Die vorliegende Erfindung betrifft einen Bürstenhalter zur Aufnahme einer Kohlebürste mit einem Führungsgehäuse zur Aufnahme und längsverschiebbaren Anordnung einer Kohlebürste, wobei das Führungsgehäuse Führungswände aufweist zur Ausbildung eines Gleitkontakts mit der Kohlebürste, und zumindest eine Führungswand einen mit der Führungswand verbundenen Fortsatz aufweist, der in einen durch das Führungsgehäuse definierten Aufnahmeraum hineinragt, derart, dass bei Anlage des Fortsatzes gegen eine Seitenfläche der Kohlebürste eine Blockierung einer Gleitbewegung der Kohlebürste im Führungsgehäuse bewirkt wird.

Bürstenhalter der eingangs genannten Art bilden zusammen mit der darin aufgenommenen Kohlebürste ein Kohlebürstenmodul, das auf einem Bürstenträger eines Elektromotors derart montiert wird, dass die Kontaktfläche der Kohlebürste in elektrisch leitendem Kontakt mit den Lamellen eines Kommutators des Elektromotors gebracht werden kann. Zur Erzeugung des notwendigen Kontaktdrucks, mit dem die Kohlebürste gegen den Kommutator gerichtet wird, ist der Bürstenhalter mit einer regelmäßig als Schraubenfeder ausgeführten Druckfeder versehen, die zwischen einer hinteren axialen Stützfläche der Kohlebürste und einem am Bürstenhalter ausgebildeten Auflager angeordnet ist. Die Druckfeder hat das Bestreben, die Kohlebürste aus dem Bürstenhalter hinaus zu drücken, sodass es notwendig ist, die Kohlebürstenmodule während des Transports vom Hersteller der Kohlebürstenmodule zum Hersteller der Elektromotoren sowie während der Montage der Kohlebürstenmodule auf dem Bürstenträger des Elektromotors im Bürstenhalter zu sichern.

Für diese temporäre Sicherung der Kohlebürsten im Bürstenhalter sind sogenannte Bürstenbremsen entwickelt worden, die an einer Führungswand des Bürstenhalters eine Federzunge vorsehen, welche in einer Transport- und Montagekonfiguration des Kohlebürstenmoduls mit ausreichender Klemmkraft gegen die Kohlebürste anliegt, um entgegen der Wirkung der Druckfeder die Kohlebürste innerhalb des Bürstenhalters positioniert zu halten und ein unerwünschtes Austreten der Kohlebürste aus dem Bürstenhalter zu verhindern. Zur Überführung des Kohlebürstenmoduls in eine Betriebskonfiguration, in der die Kraft der Druckfeder eine Verschiebung der Kohlebürste innerhalb des Bürstenhalters ermöglicht, wird ein ausreichender Druck auf die axiale Stützfläche der Kohlebürste ausgeübt, sodass durch eine ausreichende Verschiebung der Kohlebürste innerhalb des Bürstenhalters der Klemmkontakt zwischen der Kohlebürste und der Federzunge gelöst wird.

Die Ausbildung der als Federzunge ausgeführten Bürstenbremsen hat sich als sehr aufwendig herausgestellt, da aufgrund der kragarmartigen Ausgestaltung der Federzunge eine entsprechend komplexe Bearbeitung des Bürstenhalters notwendig ist. Darüber hinaus erweist sich die bekannte Bürstenbremse aufgrund dieser kragarmartigen Ausgestaltung als relativ biegeweich, sodass eine sichere Klemmwirkung zur Aufrechterhaltung der Transport- oder Montagekonfiguration insbesondere bei Druckfedern mit relativ großer Federkonstante nicht immer sichergestellt werden kann.

Die US 3 656 018 A zeigt einen Bürstenhalter zur Aufnahme einer Kohlebürste mit einem Führungsgehäuse zur Aufnahme und längsverschiebbaren Anordnung der Kohlebürste, wobei das Führungsgehäuse Führungswände aufweist zur Ausbildung eines Gleitkontakts mit der Kohlebürste. Eine Führungswand weist einen mit der Führungswand verbundenen Fortsatz auf, der in einem durch das Führungsgehäuse definierten Aufnahmeraum hineinragt, derart, dass bei Anlage gegen eine Seitenfläche der Kohlebürste eine Blockierung einer Gleitbewegung der Kohlebürste im Führungsgehäuse bewirkt wird.

Der aus der US 3 656 018 A bekannte Fortsatz ist durch eine unmittelbar in die Führungswand eingebrachte Vertiefung oder Einprägung erzeugt.

Aus der DE 10 2005 058 833 A1 ist ein Bürstenhalter bekannt, der eine Einrichtung zur Schwingungsdämpfung aufweist, die während des Kontakts der Kohlebürste mit einem Kommutator eines Elektromotors auftretende Schwingungen der Kohlebürste dämpfen soll. Hierzu weist ein Führungsgehäuse des Bürstenhalters in zueinander parallelen Führungswänden einander gegenüber liegend angeordnete elastisch federnde Trägerelemente auf, die mit einem Fortsatz zur Anlage gegen die Kohlebürste versehen sind.

Die DE 10 2009 034 884 A1 zeigt einen Bürstenhalter, der wie der vorstehend erläuterte, aus der DE 10 2005 058 833 A1 bekannte Bürstenhalter mit einer Einrichtung zur Schwingungsdämpfung versehen ist. Das aus der DE 10 2009 034 884 A1 bekannte, zur Schwingungsdämpfung eingesetzte Trägerelement, das mit einem Fortsatz gegen die Kohlebürste anliegt, ist als eine den Umfang des Führungsgehäuses vollständig umgreifende Klammereinrichtung mit einem Federabschnitt ausgebildet und über Schweißpunkte mit einer Führungswand des Führungsgehäuses verbunden, derart, dass sich das Trägerelement über eine Randausnehmung am vorderen axialen Rand des Führungsgehäuses erstreckt.

Der Erfindung liegt die Aufgabe zugrunde, einen Bürstenhalter vorzuschlagen, der eine mit einfachen Mitteln herstellbare und dennoch funktionssichere Bürstenbremse aufweist.

Zur Lösung dieser Aufgabe weist der erfindungsgemäße Bürstenhalter die Merkmale des Anspruchs 1 auf.

Bei dem erfindungsgemäßen Bürstenhalter ist der Fortsatz an einem in einer Fensteröffnung der Führungswand angeordneten elastisch federnden Trägerelement ausgebildet, das die Fensteröffnung überspannt und an seinen beiden axialen Enden jeweils mit der Führungswand verbunden ist.

Zum einen ermöglicht die Anordnung des Trägerelements mit beiden axialen Enden an der Führungswand eine im Vergleich zu einem kragarmartig an der Führungswand ausgebildeten Trägerelement biegesteife Ausgestaltung des Trägerelements, sodass der Fortsatz des Trägerelements mit entsprechend großer Kraft gegen die Kohlebürste anliegt und somit auch in den Fällen eine sichere Positionierung der Kohlebürste in der Transportkonfiguration des Bürstenhalters erreichbar ist, wenn die Druckfeder eine relativ große Federkonstante aufweist und somit eine entsprechend große Druckkraft auf die Kohlebürste ausübt.

Zum anderen ermöglicht der beidseitige axiale Anschluss des Trägerelements an die Führungswand eine relativ einfache Herstellung des Trägerelements durch Ausbildung von geeigneten Ausstanzungen in der Führungswand, die je nach dem wie groß die Fensteröffnung beschaffen sein soll, als schmale Schlitze oder auch als großflächige Öffnungen ausgebildet sein können.

Als besonders vorteilhaft erweist es sich, wenn das Trägerelement in Richtung einer Längsachse des Bürstenhalters ausgebildet ist, da somit die Länge des Trägerelements und somit dessen Biegesteifigkeit in einem weitaus größeren Ausmaß variierbar ist, als wenn das Trägerelement quer zur Längsachse des Bürstenhalters angeordnet wäre.

Besonders vorteilhaft ist es, wenn das Trägerelement die Fensteröffnung in zwei Teilfenster unterteilt, die sich jeweils vom Trägerelement bis zu an die Führungswand angrenzenden seitlichen Führungswänden des Bürstenhalters erstrecken, da hierdurch ein einfacher Blick auf die Fensteröffnung ausreichend ist, um festzustellen, ob sich das Kohlebürstenmodul in seiner Transportkonfiguration befindet.

Weiterhin erweist es sich als besonders vorteilhaft, wenn das Trägerelement aus einem integralen Teilstück der Führungswand gebildet ist, sodass auf eine besondere Verbindungstechnik zur Verbindung des Trägerelements mit der Führungswand verzichtet werden kann.

Wenn der Fortsatz des Trägerelements von einem durch Prägung ausgebildeten Vorsprungs im Trägerelement gebildet ist, kann in einer besonders bevorzugten Ausführungsform dieser Fortsatz gleichzeitig mit der Herstellung des Trägerelements selber ausgebildet werden; beispielsweise mittels eines kombinierten Stanz- und Prägevorgangs, bei dem sowohl die vorstehend erwähnte Fensteröffnung durch Stanzung als auch der Fortsatz durch Prägung herstellbar ist.

Wenn der Fortsatz des Trägerelements eine ebene und parallel zur Führungswand ausgebildete Kontaktfläche aufweist, ist sichergestellt, dass insbesondere im Fall relativ weicher Kohlebürsten eine unerwünschte Beschädigung der Kohlebürste durch den Fortsatz ausgeschlossen werden kann.

Insbesondere dann, wenn anstatt einer flächig wirkenden eine eher linear wirkende Druckkraft durch den Fortsatz des Trägerelements erzeugt werden soll, ist es vorteilhaft, wenn der Fortsatz eine konvexe Kontaktfläche aufweist.

Zur Erzielung einer ebenen und parallel zur Führungswand ausgebildeten Kontaktfläche als auch zur Ausbildung einer konvexen Kontaktfläche kann der Fortsatz U-förmig profiliert sein, wohingegen sich zur Erzielung einer möglichst linienförmig wirkenden Kontaktkraft zwischen dem Fortsatz und der Kohlebürste eine V-förmige Profilierung des Fortsatzes als vorteilhaft erweist.

Nachfolgend werden bevorzugte Ausführungsformen des erfindungsgemäßen Bürstenhalters anhand der Zeichnung näher erläutert.

Es zeigen:
- **Fig. 1**: Eine isometrische Darstellung einer ersten Ausführungsform des Bürstenhalters;
- **Fig. 2**: eine Draufsicht des in **Fig. 1** dargestellten Bürstenhalters;
- **Fig. 3**: eine Schnittdarstellung des in **Fig. 2** dargestellten Bürstenhalters gemäß Schnittlinienverlauf III-III in **Fig. 2****;**
- **Fig. 4**: eine vergrößerte Detaildarstellung des in **Fig. 3** mit IV gekennzeichneten Details;
- **Fig. 5**: eine **Fig. 2** entsprechende Draufsicht einer weiteren Ausführungsform des Bürstenhalters;
- **Fig. 6**: eine Schnittdarstellung des in **Fig. 5** dargestellten Bürstenhalters gemäß Schnittlinienverlauf VI-VI in **Fig. 5****;**
- **Fig. 7**: eine Detaildarstellung des in **Fig. 6** mit VII gekennzeichneten Details.

In den **Fig. 1 bis 3** ist ein Kohlebürstenmodul mit einem Bürstenhalter 10 dargestellt, der entsprechend der isometrischen Darstellung gemäß der **Fig. 1** ein Führungsgehäuse 11 aufweist, das zur Aufnahme einer Kohlebürste 12 dient. Das Führungsgehäuse 11 weist im vorliegenden Fall sowohl horizontale Führungswände 13 als auch vertikale Führungswände 14 auf, die zur Ausbildung eines Gleitkontakts zu korrespondierend angeordneten horizontalen Seitenflächen 15 und vertikalen Seitenflächen 16 der Kohlebürste 12 dienen. Dabei begrenzen die Führungswände 13, 14 des Führungsgehäuses 11 einen Aufnahmeraum 17, in dem außer der Kohlebürste 12 noch eine Schraubenfeder 18 aufgenommen ist, die beim Einsatz des Bürstenhalters einen Kontaktdruck erzeugt, mit dem eine axiale Kontaktfläche 30 der Kohlebürste 12 gegen einen hier nicht näher dargestellten Kommutator eines Elektromotors oder dergleichen anliegt.

**Fig. 1** zeigt das Kohlebürstenmodul mit der in den Bürstenhalter 10 bzw. den Aufnahmeraum 17 des Bürstenhalters 10 eingesetzten Kohlebürste 12 in einer Transport- oder Montagekonfiguration vor Installation des Kohlebürstenmoduls an einem Elektromotor, wobei die Kohlebürste 12 zur Blockierung einer Gleitbewegung im Führungsgehäuse 11 des Bürstenhalters 10 mit einer nachfolgend als Bürstenbremse 19 bezeichneten Einrichtung im Führungsgehäuse 11 festgesetzt ist. Zur Ausbildung der Bürstenbremse 19 ist bei dem dargestellten Ausführungsbeispiel in der oberen horizontalen Führungswand 13 eine Fensteröffnung 20 ausgebildet, über die sich ein Trägerelement 21 erstreckt, an dem ein nach innen, also in den Aufnahmeraum 18 hineinragender Fortsatz 22 ausgebildet ist, der in der in **Fig. 1** dargestellten Transport- oder Montagekonfiguration elastisch federnd gegen die obere horizontale Seitenfläche 15 der Kohlebürste 12 anliegt. Dabei ist die elastische Nachgiebigkeit des Trägerelements 21 so eingestellt, dass die von dem Trägerelement 21 bzw. dem an dem Trägerelement 21 angebrachten Fortsatz 22 auf die Kohlebürste 12 wirkende Druckkraft ausreichend groß ist, um in der Kontaktfläche zwischen dem Fortsatz 22 und der Kohlebürste 12 eine Reibkraft R zu erzeugen, die zumindest genauso groß ist wie die Vorspannkraft V der in der in **Fig. 1** dargestellten, vorgespannten Schraubenfeder 18.

Zur Überführung der in **Fig. 1** dargestellten Transport- oder Montagekonfiguration in eine Betriebskonfiguration, in der ein Gleiten der Kohlebürste 12 im Führungsgehäuse 11 möglich ist, also beispielsweise nach erfolgter Montage des in **Fig. 1** dargestellten Bürstenmoduls auf dem Bürstenträger eines Elektromotors, kann durch ausreichend großen zusätzlichen Druck auf eine rückwärtige axiale Stützfläche 23 der Kohlebürste 12, gegen die die Schraubenfeder 18 anliegt, die durch die Bürstenbremse 19 bewirkte Blockierung der Kohlebürste 12 aufgehoben werden.

In den **Fig. 5** bis **7** ist ein Bürstenhalter 30 dargestellt, der, wie insbesondere aus einer Zusammenschau der **Fig. 5** und **6** hervorgeht, anstatt eines im Querschnitt U-förmig ausgebildeten Fortsatzes 22 des Trägerelements 21 ein Trägerelement 31 aufweist, das einen V-förmig profilierten Fortsatz 32 besitzt. Im Gegensatz zu dem in einer vergrößerten Detaildarstellung in **Fig. 4** gezeigten Fortsatz 22 des Trägerelements 21, der eine ebene und parallel zur Führungswand 13 ausgebildete Kontaktfläche 33 aufweist, ist aufgrund der insbesondere in **Fig. 7** dargestellten V-förmigen Profilierung des Fortsatzes 32 des Trägerelements 31 mit einer konvexen Kontaktfläche oder auch dachförmig vorstehenden Kontaktfläche 34 versehen, die einen eher linienförmigen Kontakt zu der in **Fig. 7** nicht dargestellten Kohlebürste und damit eine vergleichsweise höhere Reibkraft in der Kontaktfläche 34 ausbildet.

Übereinstimmend ist bei den Bürstenhaltern 10 und 30 die Fensteröffnung 20 vorzugsweise jeweils so ausgebildet, dass durch die Anordnung des Trägerelements 21 bzw. 31 zwei Teilfenster 35, 36 ausgebildet werden, die, wie insbesondere durch die in **Fig. 1** dargestellte Draufsicht deutlich wird, einen ungehinderten Blick auf die obere horizontale Seitenfläche 15 der Kohlebürste 12 ermöglichen und damit insbesondere eine Sichtkontrolle der zwischen den vertikalen Seitenflächen 16 der Kohlebürste 12 und den Führungswänden 14 des Führungsgehäuses 11 erfolgenden Gleitbewegung.

## Patentansprüche

1. Bürstenhalter (10, 30) zur Aufnahme einer Kohlebürste (12) mit einem Führungsgehäuse (11) zur Aufnahme und längsverschiebbaren Anordnung der Kohlebürste, wobei das Führungsgehäuse Führungswände (13, 14) aufweist zur Ausbildung eines Gleitkontakts mit der Kohlebürste, und zumindest eine Führungswand (13) einen mit der Führungswand verbundenen Fortsatz (22, 32) aufweist, der in einen durch das Führungsgehäuse definierten Aufnahmeraum (17) hineinragt, derart, dass bei Anlage gegen eine Seitenfläche (15) der Kohlebürste eine Blockierung einer Gleitbewegung der Kohlebürste im Führungsgehäuse bewirkt wird,
**dadurch gekennzeichnet,**
**dass** der Fortsatz (22) an einem in einer Fensteröffnung (20) der Führungswand angeordneten elastisch federndernden Trägerelement (21, 31) ausgebildet ist, das die Fensteröffnung überspannt und an seinen beiden axialen Enden jeweils mit der Führungswand verbunden ist.

2. Bürstenhalter nach Anspruch 1,
**dadurch gekennzeichnet,**
**dass** sich das Trägerelement (21, 31) in Richtung einer Längsachse des Bürstenhalters (10, 30) erstreckt.

3. Bürstenhalter nach Anspruch 1 oder 2,
**dadurch gekennzeichnet,**
**dass** das Trägerelement (21, 31) die Fensteröffnung (20) in zwei Teilfenster (35, 36) unterteilt, die sich jeweils vom Trägerelement bis zu an die Führungswand (13) angrenzenden seitlichen Führungswänden (14) erstrecken.

4. Bürstenhalter nach einem der vorangehenden Ansprüche,
**dadurch gekennzeichnet,**
**dass** das Trägerelement (21, 31) aus einem integralen Teilstück der Führungswand (13) gebildet ist.

5. Bürstenhalter nach einem der vorangehenden Ansprüche,
**dadurch gekennzeichnet,**
**dass** der Fortsatz (22, 32) des Trägerelements (21, 31) von einem durch Prägung ausgebildeten Vorsprung im Trägerelement gebildet ist.

6. Bürstenhalter nach einem der vorangehenden Ansprüche,
**dadurch gekennzeichnet,**
**dass** der Fortsatz (22) des Trägerelements (21) eine ebene und parallel zur Führungswand (13) ausgebildete Kontaktfläche aufweist.

7. Bürstenhalter nach einem der Ansprüche 1 bis 5,
**dadurch gekennzeichnet,**
**dass** der Fortsatz (32) des Trägerelements (31) eine konvexe Kontaktfläche aufweist.

8. Bürstenhalter nach einem der vorangehenden Ansprüche,
**dadurch gekennzeichnet,**
**dass** der Fortsatz (22) des Trägerelements (21) quer zur Längsrichtung des Bürstenhalters U-förmig profiliert ist.

9. Bürstenhalter nach Anspruch 7,
**dadurch gekennzeichnet,**
**dass** der Fortsatz (32) des Trägerelements (31) quer zur Längsrichtung des Bürstenhalters V-förmig profiliert ist.

## Claims

1. A brush holder (10, 30) for accommodating a carbon brush (12), comprising a guide housing (11) for accommodating and arranging the carbon brush in a longitudinally displaceable manner, wherein the guide housing has guide walls (13, 14) for forming a sliding contact with the carbon brush, and at least one guide wall (13) has a protrusion (22, 32), which is connected to the guide wall and protrudes into an accommodating chamber (17) defined by the guide housing, such that abutment against a side surface (15) of the carbon brush causes a sliding motion of the carbon brush in the guide housing to be blocked,
**characterized in that**
the protrusion (22) is formed on an elastically resilient carrier element (21, 31), which is arranged in a window opening (20) of the guide wall, spans the window opening and is connected to the guide wall at each of its two axial ends.

2. The brush holder according to claim 1,
**characterized in that**
the carrier element (21, 31) extends in the direction of a longitudinal axis of the brush holder (10, 30).

3. The brush holder according to claim 1 or 2,
**characterized in that**
the carrier element (21, 31) divides the window opening (20) into two partial windows (35, 36), each of which extends from the carrier element to the lateral guide walls (14) adjoining the guide wall (13).

4. The brush holder according to any one of the preceding claims,
**characterized in that**
the carrier element (21, 31) is formed by an integral segment of the guide wall (13).

5. The brush holder according to any one of the preceding claims,
**characterized in that**
the protrusion (22, 32) of the carrier element (21, 31) is formed by a projection shaped by impression in the carrier element.

6. The brush holder according to any one of the preceding claims,
**characterized in that**
the protrusion (22) of the carrier element (21) has a plane contact surface that is formed parallel to the guide wall (13).

7. The brush holder according to any one of claims 1 to 5,
**characterized in that**
the protrusion (32) of the carrier element (31) has a convex contact surface.

8. The brush holder according to any one of the preceding claims,
**characterized in that**
the protrusion (22) of the carrier element (21) is profiled in a U-shaped manner transversally to the longitudinal direction of the brush holder.

9. The brush holder according to claim 7,
**characterized in that**
the protrusion (32) of the carrier element (31) is profiled in a V-shaped manner transversally to the longitudinal direction of the brush holder.

## Revendications

1. Porte-balai (10, 30) destiné à recevoir un balai de charbon (12), comprenant un boîtier de guidage (11) destiné a recevoir et disposer le balai de charbon de manière longitudinalement déplaçable, le boîtier de guidage comportant des parois de guidage (13, 14) destinées à former un contact glissant avec le balai de charbon, et au moins une paroi de guidage (13) comportant un prolongement (22, 32) qui est connecté à la paroi de guidage et avance dans une chambre de réception (17) définie par le boîtier de guidage de telle manière qu'un mouvement glissant du balai de charbon dans le boîtier de guidage est bloqué si le prolongement s'appuie contre une face latérale (15) du balai de charbon,
**caractérisé en ce que**
le prolongement (22) est formé sur un élément de support (21, 31) élastique qui est disposé dans une ouverture de fenêtre (20) de la paroi de guidage, s'étend sur l'ouverture de fenêtre et est connecté à la paroi de guidage à chacune de ses deux extrémités axiales.

2. Porte-balai selon la revendication 1,
**caractérisé en ce que**
l'élément de support (21, 31) s'étend dans la direction d'un axe longitudinal du porte-balai (10, 30).

3. Porte-balai selon la revendication 1 ou 2,
**caractérisé en ce que**
l'élément de support (21, 31) divise l'ouverture de fenêtre (20) en deux fenêtres partiales (35, 36) qui s'étendent chacune à partir de l'élément de support à des parois de guidage (14) latérales avoisinant la paroi de guidage (13).

4. Porte-balai selon l'une quelconque des revendications précédentes,
**caractérisé en ce que**
l'élément de support (21, 31) est formé d'une pièce intégrale de la paroi de guidage (13).

5. Porte-balai selon l'une quelconque des revendications précédentes,
**caractérisé en ce que**
le prolongement (22, 32) de l'élément de support (21, 31) est formé par une saillie formée par estampage dans l'élément de support.

6. Porte-balai selon l'une quelconque des revendications précédentes,
**caractérisé en ce que**
le prolongement (22) de l'élément de support (21) comporte une surface de contact plane et parallèle à la paroi de guidage (13).

7. Porte-balai selon l'une quelconque des revendications 1 à 5,
**caractérisé en ce que**
le prolongement (32) de l'élément de support (31) comporte une surface de contacte convexe.

8. Porte-balai selon l'une quelconque des revendications précédentes,
**caractérisé en ce que**
le prolongement (22) de l'élément de support (21) est profilée en forme de U transversalement à la direction longitudinale du porte-balai.

9. Porte-balai selon la revendication 7,
**caractérisé en ce que**
le prolongement (32) de l'élément de support (31) est profilée en forme de V transversalement à la direction longitudinale du porte-balai.
